# EUROPÄISCHE PATENTSCHRIFT

(11) **EP 2 565 116 B1**
(45) Veröffentlichungstag und Bekanntmachung des Hinweises auf die Patenterteilung: **23.04.2014**
(21) Anmeldenummer: 12400024.1
(22) Anmeldetag: 04.07.2012
(51) Int. Cl.: B63B 39/06, B63B 41/00

(54) **Vorrichtung zur Rollstabilisierung**
Device for roll stabilisation
Dispositif de stabilisation de roulis

(30) Priorität: 30.08.2011 DE 102011112225
(43) Veröffentlichungstag der Anmeldung: 06.03.2013
(73) Patentinhaber: Blohm + Voss Industries GmbH, 20457 Hamburg (DE)
(72) Erfinder: Grabbel, Jörg, 22147 Hamburg (DE)
(74) Vertreter: Hansmann, Dierk

(56) Entgegenhaltungen:
- DE-A1- 2 923 630
- FR-A1- 2 489 239
- FR-A1- 2 508 864
- FR-A1- 2 867 149

## Beschreibung

Die Erfindung bezieht sich auf eine Vorrichtung zur Rollstabilisierung von Schiffen, bestehend aus einer flossentragenden Welle als Flossenschaft mit einer Antriebsvorrichtung zum Verdrehen einer Flosse in Form eines langgestreckten Vierecks mit kurzen und langen Seiten um die Achse des Flossenschaftes zwecks Änderung des Anstellwinkels der Flosse und aus einer Schwenkvorrichtung für eine Winkelbewegung von Flosse und Flossenschaft um eine im wesentlichen vertikal und rechtwinklig zur Schiffslängsrichtung verlaufenden Schwenkachse zum Aus- und Einschwenken der Flosse in eine Betriebssstellung außerhalb und in eine Ruhestellung in eine zugeordnete Flossenstasche innerhalb des Schiffes, wobei über einen Flossenschaft eine Flossenanstellung erfolgt.

Flossenanordnungen dieser Art sind in vielfältigen Ausbildungen mit viereckigen Flossenflächen bekannt, wobei der Großteil der Flossen aufgrund ihres Seitenverhältnisses ausschließlich für den Betrieb unter Fahrt optimiert sind. Bei diesem Flossentyp besteht zur Optimierung der wirksamen Flossenfläche zur Stabilisierung vor Anker bzw. bei Nullgeschwindigkeit der Bedarf, den Flossenschaft, soweit technisch möglich, an die vordere Flossenkante anzuordnen und gleichzeitig eine möglichst große Sehnenlänge auszubilden, um einen großen wirksamen Hebelarm der hinteren Flossenfläche zu erzielen. Dadurch verringert sich das Seitenverhältnis der Flosse gegenüber herkömmlichen Flossenausbildungen für den Betrieb unter Fahrt.

Hierbei besteht nun aufgrund des geänderten Seitenverhältnisses der Mangel, dass bei Flossen dieser Ausbildung ein vollständiges Einschwenken in eine Flossentasche nur durch Zusatzmaßnahmen, wie eine Schaftverlängerung bei gleichzeitiger Verschiebung der Schwenksäule in Richtung mittschiffs ermöglicht wird. Hierdurch müssen aber Nachteile, wie größere Lagerkräfte, größere Schaftdurchbiegungen und höherer Materialaufwand aufgrund eines längeren Schaftes in Kauf genommen werden. Diese Nachteile weisen alle bekannten Ausführungen einschwenkbarer Flossen auf, die für eine Stabilisierung bei Nullgeschwindigkeit ausgebildet sind.

Nach der DE 29 23 630, die als nächstliegender Stand der Technik angesehen wird, ist eine Flosse bekannt, die die Form eines langgestreckten Vierecks aufweist. Hierbei ist eine lange Seite in Fahrtrichtung gepfeilt, die zweite lange Kante ist hingegen in entgegengesetzter Richtung gepfeilt. Diese Formgebung ist mit einem hohen Seitenverhältnis für eine Stabilisierung unter Fahrt optimiert und stellt insbesondere für die Vor-Anker-Stabilisierung, einer Stabilisierung bei Nullgeschwindigkeit, eine Verschlechterung dar, da hierbei die wirksame Fläche hinter der Schaftachse verkleinert und nicht vergrößert wird. Diese Formgebung löst auch nicht das bei Flossen mit einem geringeren Seitenverhältnis und vorgezogener Balancierung auftretende Problem, dass diese nicht mehr vollständig einschwenkbar sind.

Die Aufgabe der Erfindung besteht darin, bei einer unveränderten Lage der Schwenksäule eine Vergrößerung einer nutzbaren Flossenfläche für eine Stabilisierung vor Anker auf einfache Weise zu schaffen und dabei die Flossenfläche in der Ruhestellung vollständig bzw. nahezu vollständig in der Flossentasche aufzunehmen und die Flosse nach wie vor für eine Stabilisierung auch unter Fahrt nutzen zu können.

Die Lösung dieser Aufgabe erfolgt erfindungsgemäß dadurch, dass die Flosse mit ihrer der Schiffsaußenseite zugewandten kurzen Seite in der Betriebsstellung etwa parallel zur Schiffsaußenhaut angeordnet ist und die langen Seiten der Flosse eine in Fahrtrichtung nach hinten abgewinkelte Pfeilung aufweisen und eine Flossenschaftachse im Bereich von 10 bis 30 % einer mittleren Sehnenlänge der Flosse bei mittiger Spannweite angeordnet ist, wobei die Schwenkbewegung der Schwenksäule aus der Betriebsstellung in die Ruhestellung zur Aufnahme der Flosse in der Flossentasche entsprechend der Pfeilung größer als 90 Grad bemessen ist.

Hierdurch wird der Vorteil erzielt, dass bei unveränderter Lage der Schaftachse aufgrund der Pfeilung zusätzlich eine wirksame Fläche zur Stabilisierung vor Anker an der Hinterkante hinzugewonnen wird, während der gleiche Flächenanteil an der vorderen Flossenkante entfällt. Somit wird bei unveränderter Gesamtfläche der Flosse, der zur Stabilisierung vor Anker nutzbare Flächenanteil größer und somit die Stabilisierungsleistung verbessert. Gegebenenfalls verbessert sich auch die Bauraumsituation für die Verbindung zwischen Flosse und Schaft. Gleichzeitig werden die Verhältnisse für eine Stabilisierung unter Fahrt beibehalten.

Eine vorteilhafte Ausbildung wird dadurch geschaffen, dass die Flossen eine Pfeilung im Winkel zwischen 10° und 30° Grad aufweisen.

Weiterhin wird vorgeschlagen, dass die Flossenschaftachse in Verlängerung zum außenliegenden vorderen Eckbereich der Flosse verläuft.
In der Zeichnung sind Ausführungsbeispiele der Erfindung schematisch dargestellt. Es zeigen:
- Fig. 1 und 2: eine Flosse in Ruhestellung und in Betriebsstellung;
- Fig. 3 bis 5: weitere Ausführungsformen einer Flosse in Viereckform mit mindestens einer im Winkel abweichenden Außenseite

Bei den schematisch dargestellten Anordnungen ist in einer Schiffsaußenhaut 1 eine Flossentasche 2 ausgebildet, die in einem zugeordneten Bereich eine Schwenksäule 3 mit einem verschwenkbar und angetriebenen Flossenschaft 4 angeordnet. Der Flossenschaft 4 mit seiner Flossenschaftachse 8 ist dabei mit einer Flosse 5 zur Rollstabilisierung verbunden.

Die Flosse 5 ist dabei in Form eines Vierecks ausgebildet, wobei die schiffsseitige kurze Seite 6 der Flosse 5 in der Betriebsstellung parallel zur Schiffsaußenhaut 1 und die langen Seiten 7 eine in Fahrtrichtung 9 nach hinten abgewinkelte Pfeilung 10 aufweisen.

Durch die Anordnung der Flossenschaftachse 8 im Bereich von 10 bis 30 % einer mittleren Sehnenlänge 11 der Flosse 5 bei mittiger Spannweite wird ein großer für die Stabilisierung vor Anker nutzbarer Flächenanteil der Flosse 5 geschaffen. Eine Schwenkbewegung der Flosse 5 zum Erreichen einer Ruhestellung in der Flossentasche 2 ist dadurch gegeben, dass entsprechend der Pfeilung 10 die Schwenksäule 3 um mehr als 90 Grad verschwenkbar ist, um eine vollständige oder nahezu vollständige Aufnahme der Flosse 5 in der Flossentasche 2 einzustellen.

In den Fig. 3 bis 5 sind Ausbildungen der Flosse 5 dargestellt, wobei mindestens eine Aussenseite des Vierecks im Winkel abweicht.

Hierbei weicht gemäß Fig. 3 eine Hinterkante der langen Seite 7 der Flosse 5 ab, während in Fig. 4 eine Außenkante der kurzen Seite 6 abweicht. In Fig. 5 besitzen dagegen die Außen- und Hinterkante der Flosse 5 eine Abweichung.

## Patentansprüche

1. Vorrichtung zur Rollstabilisierung von Schiffen, bestehend aus einer flossentragenden Welle als Flossenschaft mit einer Antriebsvorrichtung zum Verdrehen einer Flosse in Form eines langgestreckten Vierecks mit kurzen und langen Seiten und einem für die Stabilisierung vor Anker optimierten Seitenverhältnis, wie etwa 1,7:1, um die Achse des Flossenschaftes zwecks Änderung des Anstellwinkels der Flosse und aus einer Schwenkvorrichtung für eine Winkelbewegung von Flosse und Flossenschaft um eine im wesentlichen vertikal und rechtwinklig zur Schiffslängsrichtung verlaufenden Schwenkachse zum Aus- und Einschwenken der Flosse in eine Betriebssstellung ausserhalb und in eine Ruhestellung in einer zugeordneten Flossenstasche innerhalb des Schiffes, wobei über den Flossenschaft eine Flossenanstellung erfolgt, **dadurch gekennzeichnet, dass** die Flosse (5) mit ihrer der Schiffsaussenseite (1) zugewandten kurzen Seite (6) in der Betriebsstellung etwa parallel zur Schiffsaussenhaut (1) angeordnet ist und die langen Seiten (7) der Flosse (5) eine in Fahrtrichtung (9) nach hinten abgewinkelte Pfeilung (10) aufweisen und eine Flossenschaftachse (8) im Bereich von 10 bis 30 % einer mittleren Sehnenlänge (11) der Flosse (5) bei mittiger Spannweite angeordnet ist, wobei die Schwenkbewegung der Schwenksäule (3) aus der Betriebsstellung in die Ruhestellung entsprechend der Pfeilung (10) größer als 90 Grad zur Aufnahme der Flosse (5) in der Flossentasche (2) bemessen ist.

2. Vorrichtung nach Anspruch 1, **dadurch gekennzeichnet, dass** die Flossen (5) eine Pfeilung im Winkel zwischen 10° und 30° Grad aufweisen.

3. Vorrichtung nach Anspruch 1 oder 2, **dadurch gekennzeichnet, dass** die Flossenschaftachse (8) in Verlängerung zum aussenliegenden vorderen Eckbereich der Flosse verläuft.

## Claims

1. Device for the roll stabilisation of ships, said device consisting of a fin-carrying shaft as a fin stock having a driving device for rotating a fin, in the form of an elongated quadrilateral with short and long sides and a ratio of the sides, such as about 1.7:1, which is optimised for stabilisation at anchor, about the axis of the fin stock for the purpose of changing the angle of incidence of the fin, said device also consisting of a pivoting device for an angular movement of the fin and fin stock about an axis of pivoting which extends substantially vertically and at right angles to the longitudinal direction of the ship, for the purpose of pivoting the fin outwards and inwards into an operating position outside, and an inoperative position within, an associated fin pocket inside the ship, wherein adjustment of the fin takes place via the fin stock, **characterised in that** the fin (5) is arranged with its short side (6), that faces towards the outside (1) of the ship, approximately parallel to the outer skin (1) of the ship when in the operating position, and the long sides (7) of the fin (5) have a sweep-back (10) which is angled rearwards in the direction of travel (9), and an axis (8) of the fin stock is arranged in the region of 10 to 30% of a mean chord length (11) of the fin (5) at central span width, the pivoting movement of the pivoting column (3) out of the operating position and into the inoperative position being dimensioned, in a manner corresponding to the sweep-back (10), so as to be greater than 90 degrees for the purpose of receiving the fin (5) in the fin pocket (2).

2. Device according to Claim 1, **characterised in that** the fins (5) have a sweep-back at an angle of between 10 and 30 degrees.

3. Device according to Claim 1 or 2, **characterised in that** the axis (8) of the fin stock extends, in prolongation, to the outlying front corner region of the fin.

## Revendications

1. Dispositif de stabilisation de roulis pour bateaux, lequel dispositif est composé d'un arbre pourvu d'un aileron, en tant qu'arbre porte aileron, avec un dispositif de commande pour la rotation, autour de l'axe de l'arbre porte aileron d'un aileron de forme quadrangulaire allongée, doté de côtés longs et de côtés courts et présentant un rapport optimalisé des côtés, tel que 1,7 : 1, pour la stabilisation au mouillage dans le but de modifier l'angle de positionnement de l'aileron, et d'un dispositif de pivotement pour un déplacement angulaire de l'aileron et de l'arbre porte aileron autour d'un axe qui s'étend sensiblement verticalement et à angle droit par rapport à la direction longitudinale du bateau, pour le pivotement vers l'extérieur et vers l'intérieur de l'aileron dans une position de service externe, et dans une position de repos dans un logement d'aileron associé à l'intérieur du bateau, sachant qu'un positionnement de l'aileron se fait par l'intermédiaire de l'arbre porte aileron,
**caractérisé en ce que**, dans la position de service, l'aileron (5) est disposé a peu près parallèlement à la coque du bateau (1) avec son côté court (6), orienté vers la face extérieure du bateau (1) et que les côtés longs (7) de l'aileron (5) présentent une inclinaison vers l'arrière (10) dans la direction de marche (9) et qu'un axe (8) de l'arbre porte aileron est disposé dans une plage de 10 à 30 % d'une longueur de corde moyenne (11) de l'aileron (5) au milieu de la portée, sachant que le mouvement de pivotement de la colonne de pivotement (3), de la position de service dans la position de repos est, en fonction de l'inclinaison (10), supérieur à 90 degrés pour la réception de l'aileron (5) dans le logement (2).

2. Dispositif selon la revendication 1,
**caractérisé en ce que** les ailerons (5) présentent un angle d'inclinaison situé entre 10° et 30°.

3. Dispositif selon revendication 1 ou 2,
**caractérisé en ce que** l'axe (8) da l'arbre porte aileron s'étend en prolongement du coin antérieur externe de l'aileron.
